# EUROPÄISCHE PATENTSCHRIFT

(11) **EP 0 579 005 B1**
(45) Veröffentlichungstag und Bekanntmachung des Hinweises auf die Patenterteilung: **03.09.1997**
(21) Anmeldenummer: 93110036.6
(22) Anmeldetag: 23.06.1993
(51) Int. Cl.: B21J 5/12

(54) **Verfahren, Vorrichtung und Matrize zum Herstellen eines einen Profilabschnitt aufweisenden Werkstücks**
Method, apparatus and die for manufacturing a workpiece having a profiled section
Procédé, dispositif et matrice pour la fabrication d'une pièce ayant une section profilée

(30) Priorität: 23.06.1992 DE 4220523
(43) Veröffentlichungstag der Anmeldung: 19.01.1994
(73) Patentinhaber: HIRSCHVOGEL UMFORMTECHNIK GmbH GESENKSCHMIEDE UND PRESSWERK, D-86920 Denklingen (DE)
(72) Erfinder: Pischel, Walter, D-8912 Kaufering (DE); Kettner, Peter, D-8911 Denklingen (DE)
(74) Vertreter: Schmidt-Evers, Jürgen, Dipl.-Ing.

(56) Entgegenhaltungen:
- EP-A- 0 015 693
- FR-A- 1 010 230
- PATENT ABSTRACTS OF JAPAN vol. 7, no. 179 (M-234)(1324) 9. August 1983 & JP-A-58 81 535 ( NISSAN JIDOSHA KK ) 16 Mai 1983

## Beschreibung

Die Erfindung bezieht sich auf ein Verfahren, eine Vorrichtung und eine Matrize nach dem Oberbegriff des Anspruchs 1 bzw. 5 oder 6.

Bei der spanlosen Umformung von Werkstücken wird vorzugsweise der Umformvorgang Schmieden angewendet, weil hierdurch nicht nur eine kostengünstige Herstellung möglich ist, sondern beim Schmieden wird auch die Festigkeit des Werkstücks vergrößert, was in den meisten Anwendungsfällen erwünscht ist.

Ein Mangel der Umformung durch Schmieden besteht jedoch darin, daß paßgenaue Flächen nicht erzeugt werden können. Dies beruht zum einen darauf, daß die Oberflächenqualität einer geschmiedeten Fläche nicht den Anforderungen einer Paßfläche entspricht und zum anderen bei der nach dem Warmschmieden erfolgenden Abkühlung mit Spannungsverzug zu rechnen ist, der zu einer weiteren Beeinträchtigung der Oberflächenqualtität und Maßgenauigkeit führen kann.

Insbesondere bei solchen Werkstücken, die einen Abschnitt hoher Paßgenauigkeit und einen Abschnitt mit geringeren Anforderungen an die Paßgenauigkeit aufweisen, ist man dazu übergegangen, das Werkstück zweistückig herzustellen, wobei der Werkstückabschnitt mit geringerer Anforderung an die Paßgenauigkeit geschmiedet wird und der Werkstückabschnitt hoher Paßgenauigkeit z. B. durch besondere Bearbeitungsmaßnahmen, gegebenenfalls spanabhebend, paßgenau hergestellt wird.

Das vorliegende Problem stellt sich insbesondere bei einem Werkstück mit zwei, insbesondere hinsichtlich ihrer Oberflächenpräzisionen unterschiedliche, vorzugsweise mit einem Positionierabschnitt wie einem Befestigungsfuß und einem eine andere Funktion, z. B. eine Antriebsfunktion ausübenden Werkstückabschnitt. Ein typischer Fall für ein solches Werkstück ist ein an einem Rad oder einer Stange montierbarer Zahn eines Zahnrads. Für ein solches Werkstück ist eine hohe Festigkeit erwünscht, wobei das Befestigungs- oder Fußteil des Zahnes paßgenau gehalten werden muß. Bisher war es üblich, ein solches Werkstück zweistückig herzustellen und die beiden Werkstückabschnitte miteinander zu verschweißen, wobei der Befestigungsabschnitt vor oder nach dem Schweißen gegebenenfalls spanabhebend auf Maßgenauigkeit bearbeitet wurde.

Bei einem bekannten montierbaren Zahn ist ein solcher Befestigungsabschnitt durch einen plattenförmigen Steg gebildet, der eine paßgenaue Breitenabmessung aufweist und damit zwischen zwei Befestigungsflansche eines Rades paßt und daran verschraubt wird.

In der EP-A-0 015 693 ist ein Verfahren, eine Vorrichtung und eine Matrize nach den Oberbegriffen der Ansprüche 1, 5 und 6 beschrieben. Bei diesem Stand der Technik wird ein Profilabschnitt eines Werkstücks bei Relativverschiebung zwischen letzterem und einer Matrize in seiner Querschnittsgröße reduziert und gleichzeitig in seiner Länge gestreckt. Bei diesem Stand der Technik erfolgt das Reduzieren auf der gesamten Mantelfläche des Profilabschnitts in einer Matrizenöffnung runden Querschnitts.

Der Erfindung liegt die Aufgabe zugrunde, ein Verfahren oder eine Vorrichtung oder eine Matrize der eingangs angegebenen Arten so zu verbessern, daß das Werkstück bei Gewährleistung einer hohen Festigkeit und Paßgenauigkeit einstückig hergestellt werden kann.

Diese Aufgabe wird durch die Merkmale des Anspruches 1 oder 5 oder 6 gelöst.

Bein, erfindungsgemäßen Verfahren wird der Profilabschnitt am Werkstück einteilig durch insbesondere warmes Schmieden hergestellt, wobei der den Profilabschnitt auf Paßmaß bringende Bearbeitungsvorgang dadurch erfolgt, daß bei einer axialen Relativverschiebung zwischen dem Werkstück bzw. dem Profilabschnitt und einer Matrize der Profilabschnitt mit seinem freien Ende zuerst durch die Reduzieröffnung der Matrize gedrückt wird. Hierdurch erhält der Profilabschnitt nicht nur eine hohe Paßgenauigkeit an seinen Breitseiten, sondern die Oberfläche des Profilabschnitts wird durch das Reduzieren weiter verfestigt, wobei eine einfache, schnelle und somit kostengünstige Herstellung möglich ist. Bei diesem Reduziervorgang können wahlweise das Werkstück und/oder die Matrize bewegt werden.Der Reduziervorgang findet vorzugsweise bei Raumtemperatur statt.

Das erfindungsgemäße Verfahren läßt sich bei allen kalt verfombaren Werkstoffen, insbesondere Metallen, vorzugsweise Stahl, vorteilhaft durchführen.

Diese Vorteile gelten auch für für die Vorrichtung nach Anspruch 5 und für die Matrize nach Anspruch 6. Dabei ist es möglich, von einer runden Form abweichende wie längliche Querschnittsformen durch Verjüngen bzw. Reduzieren herzustellen.

In den Unteransprüchen sind Merkmale enthalten, die zur Problemlösung beitragen, die Festigkeit und Lebensdauer der Matrize verbessern, reduzierte Flächen hoher Formgenauigkeit ermöglichen, und außerdem vorteilhafte Vorrichtungsmerkmale schaffen, die eine schnelle, genaue und hochleistungsfähige Herstellung ermöglichen.

Nachfolgend werden die Erfindung und weitere durch sie erzielbare Vorteile anhand von bevorzugten Ausgestaltungen näher erläutert. Es zeigt
Fig. 1 ein nach dem erfindungsgemäßen Verfahren hergestelltes Werkstück in der Seitenansicht;
Fig. 2 das Werkstück in der Stirnansicht von links;
Fig. 3 einen Rohblock in perspektivischer Darstellung, aus dem das Werkstück spanlos durch Umformen hergestellt wird;
Fig. 4a einen ersten Umformungsvorgang am Rohblock in der Seitenansicht;
Fig. 4b, 4c zwei weitere Umformungsvorgänge des Werkstücks;
Fig. 5 eine Matrize in der Draufsicht;
Fig. 6 den Halbschnitt VI-VI in Fig. 5;
Fig. 7 den Teilschnitt VII-VII in Fig. 5.

Beim vorliegenden Ausführungsbeispiel ist das Werkstück ein montierbarer Zahn 1 eines nur in Fig. 2 teilweise angedeuteten Zahnrades 2, wobei der Zahn 1 einstückig aus einem Zahnkopf 3, einem Befestigungsfuß in Form einer Platte oder eines Steges 4 und einem Basisteil 5 besteht, das zwischen dem Zahnkopf 3 und dem Steg 4 angeordnet ist, und von dem sich der Zahnkopf 3 und der Steg 4 einander entgegengesetzt erstrecken, nämlich bei der Anordnung gemäß Fig. 1 vertikal nach oben bzw. vertikal nach unten entlang der vertikalen Mittellinie 6, zu der der Zahn 1 beim vorliegenden Ausführungsbeispiel symmetrisch ausgebildet ist.

Im vorliegenden Fall handelt es sich um den Zahn 1 eines Ketten-Zahnrades. In einem solchen Fall weist der Zahnkopf 3 einen zentralen Mitnehmerzapfen 7 auf, der in ein Kettenglied einfaßt und gleichzeitig zwischen zwei mit diesem Kettenglied verbundene Kettenglieder einfaßt. Der Zahnkopf 3 ist an seinen Seitenflächen an die Form der ihm zugewandten Kettenglieder angepaßt.

Bei der vorliegenden Ausgestaltung ist die Breite b der platten- bzw. stegförmigen Basis schmaler als die Breite B der vorhandenen Zahnkrone 10 und nur geringfügig breiter als die Breite b1 des Stegs 4. Auch bezüglich seiner Länge L ist das Basisteil 5 größer bemessen als der Steg 4 mit seiner Länge L1, so daß das Basisteil an beiden Stirnseiten den Steg 4 zapfenförmig überragt. An beiden Breitseiten des Stegs 4 ist ein sich von seiner Unterseite 11 im mittleren Bereich nach oben erstreckender zungenförmiger Flächenbereich 12 vorhanden, der gegenüber der zugehörigen Seitenfläche 13a, 13b geringfügig vertieft ist. Die zueinander im wesentlichen parallelen Seitenflächen 13a, 13b bilden ein Paßmaß, mit dem der Zahn 1 zwischen parallelen Paßflächen 14a, 14b des Zahnrades 2 eingesetzt und gehalten ist, z.B. durch zwei oder eine angedeutete Querschraube, die den Steg 4 und benachbarte Wände des Zahnrades 2 in Löchern durchfaßt (nicht dargestellt), die vorzugseise nach dem Umformen gebohrt werden. Die freien Ecken des Stegs 4 sind vorzugsweise gerundet.

Im folgenden wird die Herstellung des Zahnes 1 durch spanloses Umformen beschrieben. Gemäß Fig. 4a wird zunächst der Steg 4 in einem andeutungsweise schematisch dargestellten Gesenk mit einem Gesenkunterteil 15a und einem Gesenkoberteil 15b aus einem quaderförmigen Rohling 17 warm vorgeschmiedet, wobei der geschmiedete Abschnitt sich zweidimensional ausdehnt und den flachen Steg 14 bildet.

Für einen weiteren Umformschritt wird der zu bildende Zahn 1 in ein anderes, ebenfalls nur schematisch angedeutetes Gesenk mit einem Gesenkunterteil 16a und einem Gesenkoberteil 16b eingesetzt und längs der Mittellinie 6 wirksame Druckkräfte warm geschmiedet, wobei insbesondere die Zahnkrone 10 in ihre endgültige Form gebracht wird. Der im Gesenkunterteil 16a aufgenommene Steg 4 wird bei dem vorherigen Schmiedevorgang oder bei dem jetzigen Schmiedevorgang auf eine Breite b2 vorgeformt, die nicht nur gegenüber der Breite b1 ein Übermaß von einigen Zehntel Millimetern aufweist, sondern auch zur Unterseite 12 hin konvergent, d.h. leicht keilförmig geformt ist bzw. wird, um ihn aus dem Gesenkunterteil 16a herausnehmen zu können, was aufgrund der leicht keilförmigen Formgebung gewährleistet ist. In den Fig. 4a bis 4c ist diese Konizität zwecks Verdeutlichung größer dargestellt, in Wirklichkeit beträgt die vorhandene Neigung etwa 0° 30'.

Ein weiterer Umformschritt besteht gemäß Fig. 4c darin, den Steg 4 bezüglich seiner Breite b2 mittels einer Matrize 18 bei Relativverschiebung zu reduzieren und zwar auf das Fertigmaß b1. Bei dieser Reduzierung wird die Breite b1 um einige Zehntel Millimeter verringert, wobei ebene, saubere und maß- bzw. paßgenaue Seitenflächen 13a, 13b mit einer feinen Oberflächengüte entstehen. Das Reduzieren kann durch eine Verschiebung der Matrize 18 relativ zum ortsfest gehaltenen Zahn 1 erfolgen, wie es in Fig. 4c dargestellt ist. In diesem Fall ist der Zahn 1 durch ein gegen die Zahnkrone 10 entgegen der vorzugsweise vertikal, insbesondere nach unten gerichteten Schubrichtung 19 der Matrize 18 wirksames Druckstück 21 abgestützt. Es ist auch möglich, die Matrize 18 ortsfest zu halten und den Zahn 1 mittels des Druckstücks 21 durch die Matrizenöffnung 22 zu drücken. Nach dem jeweiligen Vorschub ist die Matrize 18 wieder abzuziehen, wobei der Zahn 1 zu halten ist. Bei dem Druckstück 21 kann es sich um ein Aufnahmeteil handeln, das einem Gesenkteil ähnlich ist. Nach oder parallel zum Abziehen der Matrize 18 kann der soweit fertig geformte Zahn 1 aus seiner Halterung entnommen oder ausgestoßen werden. Die Matrize 18 ist in einem ortsfesten oder hin und her beweglichen Matrizenhalter 18a drehfest gehalten.

Abschließend sei bemerkt, daß die der Reduzierkraft 23 entgegengesetzte Stützkraft 24, die gegen die Formfläche der Zahnkrone 10 wirkt, keine Verformungen dieser Formfläche hervorruft, wenn eine flächige Anlage vorhanden ist.

Die Matrize 18 weist ein längliches, hier etwa rechteckiges Matrizenloch 22 auf, wobei die Materialbreite b3 an den Breitseiten 26 des Matrizenlochs 22 größer ist als die Materialbreite b4 an den Schmalseiten 27 des Matrizenlochs 22.

Vorzugsweise ist die Matrize 18 außen kreisrund und in einer entsprechend geformten Aufnahme des Matrizenhalters 18a drehgesichert aufgenommen.

Die Länge L2 des Matrizenlochs 22 ist um einige mm größer bemessen als die Länge L1 des Stegs 4, so daß er nur breitseitig reduziert wird.

Formendes Element der Matrize 18 ist je ein Wulst 28 auf den breitseitigen Wänden des Matrizenlochs 22, der im Querschnitt keilförmig oder gerundet geformt ist, so daß sich konvergente Reduzierflächen 28a und hinterschnittene Freiflächen 28b ergeben. Der Neigungswinkel W1 der Reduzierflächen 28a beträgt vorzugsweise etwa 15°, der der Freiflächen 28b vorzugsweise etwa 9°. In den außerhalb des Reduzierbereichs R liegenden Innenecken ist das Matrizenloch 18 gerundet, siehe Radien r1. Vorzugsweise sind die Wülste 28 in ihrer Längsrichtung geringfügig konvex gekrümmt, was durch den Radius r2 verdeutlicht ist. Dies deshalb, weil im mittleren Bereich der reduzierten Fläche das Material beim Reduzieren einen größeren Widerstand entgegensetzt als im äußeren Bereich und deshalb nach dem Reduzieren im mittleren Bereich etwas oder mehr expandiert als im Außenbereich. Dies wird durch die geringfügig konvexen Wülste 28 ausgeglichen, so daß sich nach dem Reduzieren ebene und parallele Seitenflächen 13a, 13b ergeben.

Die plattenförmige Matrize 18 besteht aus hochfestem, harten Material, insbesondere legierten Stahl.

Um bis in den Bereich des Basisteils 5 reduzieren zu können, sind an der Eingangssseite und schmalseitig am Matrizenloch 22 zwei Freiräume in Form von Ausnehmungen 31 für die stirnseitigen Zapfen des Basisteils in der Matrize 18 vorgesehen, deren Ecken 32 ebenfalls gerundet sind, wodurch die Festigkeit der Matrize 18 vergrößert wird.

An den Schmalseiten 27 des Matrizenlochs 18 sind in den vorhandenen Wandungen Sollbruchstellen 33 vorzugsweise in Form von keilförmigen Kerben vorgesehen, die sich über die gesamte Länge der schmalseitigen Wandungen erstrecken.

## Patentansprüche

1. Verfahren zum Herstellen eines einen Profilabschnitt (4) aufweisenden Werkstücks (1) aus vorzugsweise kalt verformbarem metallischen Material, bei dem ein Rohling (17) zunächst durch vorzugsweise warmes Schmieden in eine vorläufige Form gebracht wird, wobei der Abschnitt (4) an den Rohling (17) durch den Schmiedevorgang mit Übermaß vorgeformt wird und der Abschnitt (4) dann zur Erzeugung des Profils mit Endmaß (b1) vorzugsweise kalt bei einer axialen Relativverschiebung zwischen dem Werkstück (1) und einer Reduktionsöffnung (22) durch die Reduktionsöffnung (22) gedrückt und reduziert wird,
**dadurch gekennzeichnet,**
daß der Abschnitt (4) mit länglicher Querschnittsform vorgeformt und nur an seinen breitseitigen Seitenflächen (13a, 13b) reduziert wird.

2. Verfahren nach Anspruch 1,
**dadurch gekennzeichnet,**
daß der Abschnitt (4) bei einem zweiten Formvorgang in Richtung auf das Werkstuck (1) mit Schmiededruck vorzugsweise in einem Gesenk beaufschlagt wird.

3. Verfahren nach Anspruch 2,
**dadurch gekennzeichnet,**
daß beim zweiten Formvorgang gleichzeitig das Werkstück (1) durch entgegengesetzten Druck vorzugsweise im Gesenk geschmiedet wird.

4. Verfahren nach wenigstens einem der vorhergehenden Ansprüche,
**dadurch gekennzeichnet,**
daß das Werkstück (1) mit einer Form für einen Kettenzahn geformt wird.

5. Vorrichtung zum Herstellen eines einen Profilabschnitt (4) aufweisenden Werkstückes (1) aus vorzugsweise kalt verformbarem metallischen Material nach wenigstens einem der vorgehenden Ansprüche, mit einer Matrize (18), die eine Matrizenöffnung (22) aufweist,
**dadurch gekennzeichnet,**
daß die Matrizenöffnung (22) eine längliche Querschnittsform aufweist und nur die breitseitigen Wandungen (26) der Matrizenöffnung (22) Reduzierflächen aufweisen.

6. Matrize zum Herstellen eines einen Profilabschnitt (4) aufweisenden Werkstückes (1) aus vorzugsweise kalt verformbarem metallischen Material nach wenigstens einem der vorhergehenden Ansprüche, wobei die Matrize (18) eine Matrizenöffnung (22) aufweist,
**dadurch gekennzeichnet,**
daß die Matrizenöffnung (22) eine längliche Querschnittsform aufweist und nur die breitseitigen Wandungen (26) der Matrizenöffnung (22) Reduzierflächen aufweisen.

7. Vorrichtung oder Matrize nach Anspruch 5 oder 6,
**dadurch gekennzeichnet,**
daß die Matrizenöffnung (22) eine im wesentlichen rechteckige Querschnittsform aufweist.

8. Vorrichtung oder Matrize nach einem der Anspruch 5 bis 7,
**dadurch gekennzeichnet,**
daß die Reduzierflächen Reduzierwülste (28) aufweisen.

9. Vorrichtung oder Matrize nach einem der Ansprüche 5 bis 8,
**dadurch gekennzeichnet,**
daß die Breitenabmessungen (b3) der Matrize (18) zwischen ihrem Umfang und der Breitseite (26) des Matrizenlochs (22) größer sind als an den Schmalseiten (27) des Matrizenlochs (22).

10. Vorrichtung oder Matrize einem der Ansprüch 5 bis 9,
**dadurch gekennzeichnet,**
daß die Reduzierflächen (28) in Umfangsrichtung geringfügig konvex gekrümmt sind.

11. Vorrichtung oder Matrize nach einem der Ansprüche 5 bis 10,
**dadurch gekennzeichnet,**
daß die Außenquerschnittsform der Matrize (18) rund ist.

## Claims

1. Method for producing a workpiece (1) having a profiled section (4) from a metallic material which can preferably be cold-worked, wherein a blank (17) is firstly given a temporary shape, preferably by hot-forging, the section (4) being pre-formed onto the blank (17) by the forging operation so as to be oversized and then, as an axial relative movement takes place between the workpiece (1) and a reduction hole (22), the section (4) being forced through the reduction hole (22) and reduced, preferably in the cold state, to produce the profile with the final dimension (b1), characterised in that the section (4) is pre-formed with an elongate cross-sectional shape and only reduced at its lateral faces (13a, 13b) on the wide sides.

2. Method according to claim 1, characterised in that the section (4) is subjected to forging pressure, preferably in a die, in the direction of the workpiece (1) in a second forming operation.

3. Method according to claim 2, characterised in that the workpiece (1) is simultaneously forged, preferably in the die, by an opposing pressure in the second forming operation.

4. Method according to at least one of the preceding claims, characterised in that the workpiece (1) is formed with a shape for a chain tooth.

5. Device for producing a workpiece (1) having a profiled section (4) from a metallic material which can preferably be cold-worked according to at least one of the preceding claims, with a die (18) which has a die hole (22), characterised in that the die hole (22) has an elongate cross-sectional shape and only the walls (26) of the die hole (22) which are on the wide sides have reducing faces.

6. Die for producing a workpiece (1) having a profiled section (4) from a metallic material which can preferably be cold-worked according to at least one of the preceding claims, the die (18) having a die hole (22), characterised in that the die hole (22) has an elongate cross-sectional shape and only the walls (26) of the die hole (22) which are on the wide sides have reducing faces.

7. Device or die according to claim 5 or 6, characterised in that the die hole (22) has a substantially rectangular cross-sectional shape.

8. Device or die according to one of claims 5 to 7, characterised in that the reducing faces have reducing beads (28).

9. Device or die according to one of claims 5 to 8, characterised in that the width dimensions (b3) of the die (18) between its circumference and the wide side (26) of the die hole (22) are greater than at the narrow sides (27) of the die hole (22).

10. Device or die according to one of claims 5 to 9, characterised in that the reducing faces (28) are curved slightly in a convex manner in the circumferential direction.

11. Device or die according to one of claims 5 to 10, characterised in that the die (18) has a round external cross-sectional shape.

## Revendications

1. Procédé pour fabriquer une pièce (1) ayant une section profilée (4) en un matériau métallique de préférence déformable à froid, dans lequel on amène une ébauche (17) tout d'abord à une forme préalable de préférence par forgeage à chaud, la section (4) étant moulée avec sur-longueur sur l'ébauche (17) par l'opération de forgeage, et pour fabriquer le profilé à la longueur finale (b1) la section (4) étant pressée de préférence à froid à travers l'ouverture de réduction et étant réduite sous un déplacement relatif axial entre la pièce (1) et une ouverture de réduction (22), caractérisé en ce que la section (4) est préformée en une forme de section transversale oblongue et réduite uniquement sur ses surfaces latérales larges (13a, 13b).

2. Procédé selon la revendication 1, caractérisé en ce que la section (4) est sollicitée de préférence dans une matrice sous une pression de forgeage en direction de la pièce (1) en une seconde opération de formage.

3. Procédé selon la revendication 2, caractérisé en ce que lors de la seconde opération de formage, la pièce (1) est simultanément forgée par une pression opposée de préférence dans la matrice.

4. Procédé selon l'une quelconque au moins des revendications précédentes, caractérisé en ce que la pièce (1) est formée avec un moule pour dent de chaîne.

5. Dispositif pour fabriquer une pièce (1) ayant une section profilée (4) en un matériau métallique déformable de préférence à froid, selon l'une quelconque au moins des revendications précédentes, comprenant une matrice (18) qui présente une ouverture de matrice (22), caractérisé en ce que l'ouverture de matrice (22) présente une forme de section transversale oblongue, et en ce que seules les parois larges (26) de l'ouverture de matrice (22) présentent des surfaces de réduction.

6. Matrice pour fabriquer une pièce (1) ayant une section profilée (4) en un matériau métallique déformable de préférence à froid, selon l'une quelconque au moins des revendications précédentes, la matrice (18) présentant une ouverture de matrice (22), caractérisée en ce que l'ouverture de matrice (22) présente une forme de section transversale oblongue, et en ce que seules les parois larges (26) de l'ouverture de matrice (22) présentent des surfaces de réduction.

7. Dispositif ou matrice selon l'une ou l'autre des revendications 5 et 6, caractérisé(e) en ce que l'ouverture de matrice (22) présente une forme de section transversale sensiblement rectangulaire.

8. Dispositif ou matrice selon l'une quelconque des revendications 5 à 7, caractérisé(e) en ce que les surfaces de réduction présentent des bourrelets de réduction (28).

9. Dispositif ou matrice selon l'une quelconque des revendications 5 à 8, caractérisé(e) en ce que les dimensions en largeur (b3) de la matrice (18) entre sa périphérie et le côté large (26) du trou de matrice (22) sont supérieures à celles des petits côtés (27) du trou de matrice (22).

10. Dispositif ou matrice selon l'une quelconque des revendications 5 à 9, caractérisé(e) en ce que les surfaces de réduction (28) sont incurvées de façon légèrement convexe en direction périphérique.

11. Dispositif ou matrice selon l'une quelconque des revendications 5 à 10, caractérisé(e) en ce que la forme de section transversale extérieure de la matrice (18) est ronde.
